# EUROPÄISCHE PATENTSCHRIFT

(11) **EP 0 985 728 B1**
(45) Veröffentlichungstag und Bekanntmachung des Hinweises auf die Patenterteilung: **05.08.2009**
(21) Anmeldenummer: 99116968.1
(22) Anmeldetag: 27.08.1999
(51) Int. Cl.: C11D 3/39, C11D 3/37, C11D 11/00, C11D 11/02, C11D 17/00

(54) **Bleichaktivatorgranulate**
Bleach activator granulate
Activateur de blanchiment en forme granulaire

(30) Priorität: 09.09.1998 DE 19841184
(43) Veröffentlichungstag der Anmeldung: 15.03.2000
(73) Patentinhaber: Clariant Produkte (Deutschland) GmbH, 65929 Frankfurt am Main (DE)
(72) Erfinder: Himmrich, Johannes, Dr., 65817 Eppstein (DE); Cramer, Jürgen, Dr., 65817 Eppstein (DE)

(56) Entgegenhaltungen:
- EP-A- 0 356 700
- EP-A- 0 468 824
- WO-A-94/03395
- WO-A-94/15010

## Beschreibung

Bleichaktivatoren sind wichtige Bestandteile in Kompaktwaschmitteln, Fleckensalzen und Maschinengeschirrspülmitteln. Sie ermöglichen bereits bei 40°C bis 60°C ein der Kochwäsche vergleichbares Bleichergebnis, indem sie mit Wasserstoffperoxidspendern (meist Perborate oder Percarbonate) unter Freisetzung einer organischen Peroxicarbonsäure reagieren.

Das erzielbare Bleichergebnis wird bestimmt durch Art und Reaktivität der gebildeten Peroxicarbonsäure, die Struktur der zu perhydrolysierenden Bindung, sowie die Wasserlöslichkeit des Bleichaktivators. Viele Substanzen sind nach dem Stand der Technik als Bleichaktivatoren bekannt. Gewöhnlich handelt es sich dabei um reaktive organische Verbindungen mit einer 0-Acyl- oder N-Acyl-Gruppe, die bereits in der Waschpulvermischung, begünstigt durch die vorhandene Restfeuchte, mit dem Bleichmittel wie z.B. Natriumperborat reagieren, wenn beide Komponenten ungeschützt vorliegen.

Um die Reaktion mit dem Bleichmittel und eine Hydrolyse in Gegenwart alkalischer Waschmittelbestandteile zu verhindern und eine ausreichende Lagerstabilität zu gewährleisten, wird der Bleichaktivator in granulierter und gecoateter Form in Wasch- und Reinigungsmittelzubereitungen eingesetzt.

Zur Granulierung dieser Substanzen sind in der Vergangenheit zahlreiche Hilfsstoffe und Verfahren beschrieben worden. In EP-A-0 037 026 wird ein Verfahren zur Herstellung eines leicht löslichen Aktivatorgranulates mit Aktivgehalten zwischen 90 bis 98 Gew.-% beschrieben. Dazu wird der pulverförmige Bleichaktivator mit ebenfalls pulverförmigen Cellulose- oder Stärkeethern homogen vermischt und anschließend mit Wasser oder einer wässrigen Lösung des Cellulose- oder Stärkeethers besprüht, gleichzeitig granuliert und anschließend getrocknet. Da Stärke- und Cellulosederivate mit Wasser nur Gallerte bilden, deren Fließfähigkeit und Klebeeigenschaft unzureichend ist, besitzen die nach dem in EP-A-0 037 026 beschriebenen Verfahren hergestellten Aktivatorgranulate nur eine mäßige Festigkeit.

Nach EP-A-0 070 474 können ähnliche Granulate hergestellt werden, indem wässrige Aufschlämmungen, enthaltend den Aktivator und den Cellulose- oder Stärkeether, sprühgetrocknet werden. Eine bessere Festigkeit der Granulate wird dadurch aber nicht erzielt. In EP-A-0 374 867 wird ein weiteres Verfahren zur Herstellung von Aktivatorgranulaten beschrieben, bei dem der Aktivator zunächst mit Wasser angefeuchtet wird und anschließend mit dem pulverförmigen Hilfsmittel, bevorzugt Natriumcarboxymethylcellulose, gemischt und granuliert wird. Durch diese Verfahrensvariante wird eine bessere Umhüllung der Aktivatorpartikel mit dem Hilfsstoff erzielt, die zu einer besseren Lagerstabilität führt. Die Festigkeit der Granulate wird dabei aber nicht verbessert.

In EP-A-0 240 057 und EP-A-0 241 962 wird die Verwendung von gut wasserlöslichen filmbildenden Polymeren als Bindemittel in Aktivatorgranulaten beschrieben. Weitere Bestandteile der beschriebenen Granulate sind Salze und gegebenenfalls Bentonit. Die beschriebenen Granulate erweisen sich als sehr spröde und wenig abriebfest.

Die Verwendung von Polymeren, die bei pH 7 kaum und erst bei pH 10 gut wasserlöslich sind, als Bindemittel in Aktivatorgranulaten, gegebenenfalls in Kombination mit Cellulose- oder Stärkeethern, wird in EP-A-0 468 824 beschrieben. In diesem Prozeß wird das Polymer als wässrige Dispersion eingesetzt und nicht als Lösung. Daraus resultiert als Nachteil eine schlechtere Verteilung des Polymers im Granulat, die mit einer schlechteren Bindung der Aktivatorpartikel und dementsprechend mit einer schlechteren Granulatfestigkeit verbunden ist.

Aktivator-Granulate mit organischen Bindemitteln, z.B. Carboxymethylcellulose, und einem Sprengmittel werden von EP-A-0 238 341 beschrieben. Durch den Gehalt an Sprengmittel wird die Festigkeit der Granulate nicht verbessert. Bei erhöhter Luftfeuchtigkeit wird sogar ein leichterer Zerfall der Granulate beobachtet.

EP-A-0 356 700 beschreibt ein Verfahren zur Herstellung von Bleichaktivator, worin ein trockenes Gemisch aller Komponenten hergestellt wird und dieses anschließend mit Wasser oder einer wäßrigen Lösung besprüht, die den Rest des Granulierhilfsmittels gelöst enthält. Die Mittel zeichnen sich durch eine gute Lagerstabilität aus.

Nachteil aller beschriebenen Granulate und Granulierverfahren ist somit eine schlechte Abriebfestigkeit der Aktivator-Granulate. Da die Lagerstabilität von Aktivatorgranulaten in Wasch- und Reinigungsmitteln mit steigendem Feinanteil deutlich abnimmt, führt eine schlechtere Abriebfestigkeit bei normaler Handhabung naturgemäß zu einer schlechteren Lagerstabilität.

Aufgabe der vorliegenden Erfindung war die Verbesserung der Abriebfestigkeit und Lagerstabilität von Aktivatorgranulaten.

Überraschend wurde gefunden, daß die Abriebfestigkeit und Lagerstabilität von Granulaten, bestehend aus Bleichaktivatoren und Bindemittel durch Zusatz von ca. 1 bis 5 Gew.-% gut wasserlöslicher filmbildender, gegebenenfalls saurer Polymere signifikant verbessert werden kann.

Gegenstand der Erfindung ist die Verwendung von Bleichaktivatorgranulaten . wie in den Ausprüchen definiert.

Grundlage für die erfindungsgemäßen Granulate sind übliche und bekannte Bleichaktivatoren, beispielsweise aus der Gruppe der aktivierten Carbonsäureester, Carbonsäureanhydride, Lactone, Acylale, Oxamide, N-acylierte Amine, Amide, Lactame, Acyloxybenzolsulfonate, acylierte Zucker sowie Nitrile oder Nitrile, die eine quartäre Ammoniumgruppe tragen, beispielsweise N,N,N',N'-Tetraacetylethylendiamin (TAED), Glucosepentaacetat (GPA), Xylosetetraacetat (TAX), Natrium-4-benzoyloxybenzolsulfonat (SBOBS), Natriumtrimethylhexanoyloxybenzolsulfonat (STHOBS), Tetraacetyglucoluril (TAGU), Tetraacetylcyansäure (TACA), Di-N-acetyldimethylglyoxim (ADMG) und 1-Phenyl-3-acetylhydantoin (PAH). Die erfindungsgemäßen Granulate können einen oder mehrere dieser Bleichaktivatoren enthalten.

Die Menge an Bleichaktivator bezogen auf das fertige, trockene Granulat, beträgt mindestens 50 , vorzugsweise 70 bis 98, insbesondere 80 bis 95 Gew.-%.

Als Bindemittel kommen in Frage Cellulose und Stärke sowie deren Ether oder Ester, beispielsweise Carboxymethylcellulose (CMC), Methylcellulose (MC) oder Hydroxyethylcellulose (HEC) und die entsprechenden Stärkederivate oder deren Mischungen. Die Menge an Bindemittel, ebenfalls bezogen auf das fertige Granulat, kann 1 bis 45, vorzugsweise 3 bis 10 Gew.-% betragen.

Das Mischen der beiden pulverförmigen Komponenten Bleichaktivator und Bindemittel kann in üblichen, chargenweise oder kontinuierlich arbeitenden Mischvorrichtungen, die in der Regel mit rotierenden Mischorganen ausgerüstet sind, erfolgen, beispielsweise in einem Pflugscharmischer. Je nach Wirksamkeit der Mischvorrichtung liegen die Mischzeiten für ein homogenes Gemisch im allgemeinen zwischen 30 Sekunden und 5 Minuten.

Anschließend wird diese Mischung mit einer wässrigen Lösung eines oder mehrerer Polymere bei Temperaturen von ca. 20 bis 80 °C befeuchtet. Als Polymere kommen hierbei alle Typen von organischen Polymeren in Frage, soweit sie wasserlöslich sind. Besonders geeignete Polymere sind Polyacrylsäure, Polymaleinsäure oder Copolymere aus Acrylsäure und Maleinsäure in teil- oder ganzneutralisierter Form. Die Menge an wasserlöslichen Polymeren und dessen Konzentration in der wässrigen Lösung ist so bemessen, daß der Anteil des Polymers in dem fertigen Granulat 1 bis 5 Gew.-% und der Wassergehalt der Mischung bei der Granulierung ungefähr 10 bis 30, bevorzugt 15 bis 20 Gew.-% beträgt.

Diese Mischung wird dann granuliert, bevorzugt in dem gleichen Aggregat, in dem zuvor die Komponenten gemischt wurden.

Der Wassergehalt der so erhaltenen Granulate wird anschließend auf weniger als 2, vorzugsweise weniger als 1 Gewichtsprozent erniedrigt. Das Entziehen des überschüssigen Wassers kann durch Trocknen unter Wärmezufuhr erfolgen, wobei die Temperatur des Granulates zweckmäßigerweise 100 °C nicht übersteigt und unterhalb der Schmelztemperatur des Bleichaktivators liegt. Geeignet sind Trockner, die die granulare Struktur des Produkts nicht nachteilig verändern, beispielsweise Horden-, Vakuum- oder Wirbelschichttrockner.

Von dem getrockneten Granulat wird durch Sieben der Grobkorn- und der Feinkornanteil abgetrennt. Der Grobkornanteil wird durch Vermahlen zerkleinert und erneut in den Trockner gegeben. Der Feinkornanteil wird in den Mischer zurückgeführt und erneut granuliert. Die Korngröße des auf diese Weise hergestellten Granulats liegt im allgemeinen im Bereich von 100 - 2000 µm, vorzugsweise 300 - 1800 µm. Das Schüttgewicht liegt im Bereich von 450 bis 600 g/l.

Eine Erhöhung des Schüttgewichts kann dadurch erreicht werden, daß man die Granulate zu größeren Agglomeraten verpreßt, beispielsweise in Walzenkompaktoren, und anschließend mit Hilfe von Mühlen, Zahnscheibenwalzen und/oder Passiersieben auf die gewünschte Korngröße zerkleinert. Die danach anfallenden Granulate weisen Schüttgewichte von oberhalb 600 g/l auf.

Die erfindungsgemäßen erhaltenen Granulate sind direkt zum Einsatz in Wasch- und Reinigungsmitteln geeignet. In einer besonders bevorzugten Verwendungsform können sie jedoch nach an sich bekannten Verfahren mit einer Coatinghülle versehen werden. Hierzu wird das Granulat in einem zusätzlichen Schritt mit einer filmbildenden Substanz umhüllt, wodurch die Produkteigenschaften erheblich beeinflußt werden können.

Als Coatingmittel geeignet sind alle filmbildenden Substanzen, wie Wachse, Silikone, Fettsäuren, Seifen, anionische Tenside, nichtionische Tenside, kationische Tenside, sowie anionische und kationische Polymere.

Bevorzugt werden Coatingsubstanzen mit einem Schmelzpunkt von 30 - 100 °C verwendet. Beispiele hierfür sowie ein Verfahren zur Aufbringung werden in EP-A-0 835 926 beschrieben. Das Aufbringen der Coatingmaterialien erfolgt in der Regel durch Aufsprühen der geschmolzenen oder in einem Lösemittel gelösten Coatingmaterialien. Das Coatingmaterial kann in Mengen von 0 bis 20 Gew.%, vorzugsweise von 1 bis 10 Gew.-%, bezogen auf das Gesamtgewicht, auf den erfindungsgemäßen Granulatkern aufgebracht werden.

Durch Verwendung dieser Coatingmaterialien kann u.a. die Reaktionskinetik gezielt beeinflußt werden, um auf diese Weise Wechselwirkungen zwischen dem Bleichaktivator und dem Enzymsystem zu Beginn des Waschprozesses zu unterbinden. Außerdem kann durch geeignetes Coating die Lagerstabilität weiter verbessert werden.

Darüberhinaus können die erfindungsgemäßen Granulate noch weitere geeignete Zusätze enthalten, wie anionische und nichtionische Tenside, die zu einer schnelleren Auflösung der erfindungsgemäßen Granulate beitragen. Bevorzugte anionische Tenside sind Alkalisalze, Ammoniumsalze, Aminsalze und Salze von Aminoalkoholen von folgenden Verbindungen: Alkylsulfate, Alkylethersulfate, Alkylamid-sulfate und -ethersulfate, Alkylarylpolyethersulfate, Monoglyceridsulfate, Alkylsulfonate, Alkylamidsulfonate, Alkylarylsulfonate, α-Olefinsulfonate, Alkylsulfosuccinate, Alkylethersulfosuccinate, Alkylamidsulfosuccinate, Alkylsulfoacetate, Alkylpolyglycerin-carboxylate, Alkylphosphate, Alkyletherphosphaten, Alkylsarcosinate, Alkylpolypeptidate, Alkylamidopolypeptidate, Alkylisethionate, Alkyltaurate, Alkylpolyglykolethercarbonsäuren oder Fettsäuren, wie Oleinsäure, Ricinoleinsäure, Palmitinsäure, Stearinsäure, Kopraölsäuresalz oder hydrierte Kopraölsäuresalze. Der Alkylrest all dieser Verbindungen enthält normalerweise 8 - 32, vorzugsweise 8-22 C-Atome.

Als nichtionische Tenside werden polyethoxylierte, polypropoxylierte oder polyglycerinierte Ether von Fettalkoholen, polyethoxilierte, polypropoxylierte und polyglycerinierte Fettsäureester, polyethyloxylierte Ester von Fettsäuren und von Sorbit, polyethoxilierte oder polyglycerinierte Fettamide bevorzugt.

Ebenfalls geeignete Zusätze sind Stoffe, die den pH-Wert während Lagerung und Anwendung beeinflussen. Dazu zählen organische Carbonsäuren oder deren Salze, wie Zitronensäure in wasserfreier oder hydratisierter Form, Glykolsäure, Bernsteinsäure, Maleinsäure oder Milchsäure. Daneben sind Zusätze möglich, die das Bleichvermögen beeinflussen, wie Komplexbildner und Übergangsmetallkomplexe, z.B. Eisen-, Cobalt- bzw. Mangan-haltige Metallkomplexe wie in EP-A-0 458 397 und EP-A-0 458 398 beschrieben.

Weitere mögliche Zusätze sind Stoffe, die in der Waschlauge mit der aus dem Aktivator freigesetzten Peroxicarbonsäure unter Bildung reaktiver Zwischenstufen, wie Dioxiranen oder Oxaziridinen, reagieren und auf diese Weise die Reaktivität erhöhen können. Entsprechende Verbindungen sind Ketone und Sulfonimine entsprechend US-A-3 822 114 und EP-A-446 982.

Die Menge des Zusatzstoffes richtet sich insbesondere nach seiner Art. So werden acidifizierende Zusätze und organische Katalysatoren zur Leistungssteigerung der Persäure in Mengen von 0 bis 20 Gew.-%, insbesondere in Mengen von 1 bis 10 Gew.-%, bezogen auf das Gesamtgewicht, zugesetzt, Metallkomplexe hingegen in Konzentrationen im ppm Bereich.

Die erfindungsgemäßen Granulate zeichnen sich durch eine sehr gute Abriebfestigkeit und Lagerstabilität in pulverförmigen Wasch-, Reinigungs- und Desinfektionsmittelformulierungen aus. Sie sind ideal zum Einsatz in Vollwaschmitteln, Fleckensalzen, Maschinengeschirrspülmitteln, pulverförmigen Allzweckreinigern und Gebißreinigern.

In diesen Formulierungen werden die erfindungsgemäßen Granulate meist in Kombination mit einer Wasserstoffperoxidquelle eingesetzt. Beispiele hierfür sind Perborat-Monohydrat, Perborat-Tetrahydrat, Percarbonate sowie Wasserstoffperoxid-Addukte an Harnstoff oder Aminoxiden.

Daneben kann die Formulierung dem Stand der Technik entsprechend weitere Waschmittelbestandteile aufweisen, wie organische und anorganische Builder und Co-Builder, Tenside, Enzyme, Aufheller und Parfüm.

Die durch Kombination der als Bindemittel verwendeten Stärke, Cellulose, Stärke- und Cellulosederivate mit gut wasserlöslichen Polymeren erzielte deutliche Verbesserung der Abriebfestigkeit ist vermutlich auf die unterschiedlichen Bindungsmechanismen der beiden Substanzklassen zurückzuführen, die sich offensichtlich synergistisch verstärken. Im Stand der Technik gibt es keinen Hinweis auf dieses vorteilhafte Verhalten der obigen Bindemittelkombination.

Im Gegensatz zu den Granulaten gemäß EP-A-0 238 341 wurde bei den erfindungsgemäßen Aktivator-Granulaten keine höhere Reaktionskinetik im Sinne einer Sprengmittelwirkung beobachtet. Eine solche Sprengmittelwirkung sollte auch gezielt vermieden werden, da sie schon in Gegenwart von erhöhter Luftfeuchtigkeit zu einer Verschlechterung der Granulatfestigkeit führen kann.

Die gut wasserlöslichen Polymere gemäß vorliegender Erfindung sind sowohl bei pH 7 als auch bei pH 10 sehr gut wasserlöslich. Dadurch können die Polymere über eine Lösungsphase in das Granulat eingebracht werden, was die für die synergistische Verstärkung der Granulatfestigkeit erforderliche sehr feine und homogene Mischung mit der als Bindemittel verwendeten Stärke, Cellulose, Stärke- oder Cellulosederivate erst ermöglicht.

Nachfolgende Beispiele sollen die Erfindung näher erläutern ohne sie darauf einzuschränken.

### Herstellungs- und Anwendungsbeispiele

### Beispiel 1: Diskontinuierliche Herstellung

In einem Pflugscharmischer M5R, Fa. Lödige, wurden 15 kg einer Mischung aus 95 Gew.-% Tetraacetylethylendiamin (TAED) und 5 Gew.-% ^{®}Tylose CR 1500 G2 (Carboxymethylcellulose) mit einer Mischwerkzeugdrehzahl von 90 U/min über einen Zeitraum von 10 min intensiv gemischt.

Anschließend wurde in dem gleichen Pflugscharmischer bei einer Mischwerkzeugdrehzahl von 90 U/min auf die Pulvervormischung 20 Gew.-%, bezogen auf die Gesamtmischung, einer wässrigen Lösung bestehend aus 10 Gew.-% ^{®}Sokalan CP 45 (teilneutralisiertes Copolymer aus Acrylsäure und Maleinsäure) und 90 Gew.-% Wasser, bei Raumtemperatur über einen Zeitraum von 10 min gesprüht und weitere 2 min nachgemischt und granuliert.

Das feuchte Granulat wurde dann in einen Wirbelschichttrockner überführt und mit Gaseingangstemperaturen von 100 °C bis auf einen Restwassergehalt von 2 % getrocknet.

Man erhielt 9.4 kg Granulat mit einer Korngrößenverteilung von 200 - 1600 µm (Ausbeute: 60 %), sowie 3.9 kg Feinanteil < 200 µm (25 %), der durch erneute Granulierung aufgearbeitet werden konnte, und 2.3 kg Grobanteil > 1600 µm (15 %), der durch Mahlung aufgearbeitet wurde. Das Granulat mit der Korngröße von 200 - 1600 µm weist ein Schüttgewicht von 480 g/l auf.

### Beispiel 2: Kontinuierliche Herstellung

In einen kontinuierlichen Pflugscharmischer KT-160, Fa. Drais, wurden Tetraacetylethylendiamin (238 kg/h) und ^{®}Tylose CR 1500 G2 (12 kg/h) über gravimetrische Dosieranlagen eingetragen und im Eintragsbereich bei einer Mischwerkzeugdrehzahl von 90 U/min und einer Messerdrehzahl von 2000 U/min homogen vermischt. Im mittleren Teil des Mischers wurde direkt auf einen rotierenden Messerkopf 50 l/h einer Lösung bestehend aus 10 Gew.-% ^{®}Sokalan CP 45 und 90 Gew.-% Wasser eingepumpt. Das feuchte Produkt wurde im hinteren Teil des Mischers granuliert, in einen Wirbelschichttrockner ausgetragen und dort kontinuierlich mit Gaseingangstemperaturen von 100 °C getrocknet. Nach Trocknung wurde das Rohgranulat zwischen 200 µm und 1600 µm gesiebt. Dabei fielen 70 Gew.-% Zielkorn (200 - 1600 µm), 20 % Grobkorn (> 1600 µm) und 10 % Feinkom (< 200 µm) an. Das Schüttgewicht des als Zielkorn angefallenen Granulates beträgt 500 g/l.

### Beispiel 3: Nachträgliche Kompaktierung

10 kg des in Beispiel 2 hergestellten Zielkorngranulates mit einem Schüttgewicht von 500 g/l wurden auf einem Walzenkompaktor Pharmapaktor (Fa. Bepex (DE)) mit einer Preßkraft von 50 - 60 kN zu Schülpen verpreßt, die dann in einer zweistufigen Mahlung, Vormahlung mit Zahnscheibenwalzen (Fa. Alexanderwerk (DE)) und Zerkleinerung in einem Passiersieb (Fa. Frewitt (DE)) bei einer Maschenweite von 2000 µm, zerkleinert wurden. Als Rohgranulat erhielt man dabei 7.2 kg Granulat der Zielkorngröße 200-1600 µm (Ausbeute: 72 %), 1.7 kg Feinanteil < 200 µm (17 %), der durch erneute Kompaktierung rezykliert werden kann, und 1.1 kg Grobanteil > 1600 µm (11 %), der durch erneute Mahlung aufgearbeitet werden kann. Das auf diese Weise erhaltene Zielkorngranulat weist ein Schüttgewicht von 640 g/l auf.

### Beispiel 4: Nachträgliches Coating

1,5 kg des in Beispiel 2 hergestellten Zielkorngranulates wurden in einem Pflugscharmischer M5R (Fa. Lödige) vorgelegt und unter Durchmischung mit einer Mischwerkzeugdrehzahl von ca. 90 U/min mit 170 g einer 80 °C heißen Stearinsäureschmelze besprüht. Dabei wurde der Mischerinhalt während des Coatingschrittes über einen Heizmantel auf eine Temperatur von 50 °C temperiert. Die Coating- und Temperzeit betrug ca. 10 min.

### Bestimmung der Abriebfestigkeit der Granulate (Methode Kugelmühlenabrieb)

Bei drei verschiedenen Granulaten wurde die Abriebfestigkeit nach folgender Methode bestimmt: Das zu untersuchende Aktivatorgranulat wird zunächst über eine Vibrationssiebung (2 min) von Kornanteilen > 1.6 mm und < 0.4 mm befreit. 50 +/-0.01 g des dabei anfallenden Granulatmaterials mit Korngrößen zwischen 1.6 mm und 0.4 mm werden in einen zylindrischen Kugelmühlenbehälter aus Metall mit einem Durchmesser von 11.5 cm (Oberkante) und 10 cm Höhe eingefüllt. Dazu werden 8 Stahlkugeln mit 20 mm Durchmesser und einem Gewicht von 30.0 g gegeben. Anschließend wird das Granulat in der Kugelmühle über einen Zeitraum von 5 min mit 100 U/min gemahlen. Nach der Mahlung wird über eine Vibrationssiebung (2 min) der Korngrößenanteil < 0.4 mm bestimmt und in Prozent zur Einwaage in die Kugelmühle gesetzt. Dieser Wert wird als Maß für die Abriebfestigkeit definiert. Niedrige Werte bedeuten eine gute Abriebfestigkeit, hohe Werte eine schlechte Abriebfestigkeit.

| Aktivator-Granulat | Abrieb |
|---|---|
| I | 30% |
| II | 30 % |
| III | 15 % |

Aktivator-Granulat I: 92 Gew.-% TAED, 7 Gew.-% Tylose CR 1500 G2, 1 Gew.-% Restwassergehalt, Herstellung gemäß EP-A-0 037 026 (Vergleich)

Aktivator-Granulat II: 92 Gew.-% TAED, 7 Gew.-% Sokalan CP 45, 1 Gew.% Restwassergehalt (Vergleich)

Aktivator-Granulat III: 92 Gew.-% TAED, 5 Gew.-% Tylose CR 1500 G2, 2 Gew.-% Sokalan CP 45, 1 Gew.% Restwassergehalt (erfindungsgemäßes Granulat gemäß Beispiel 2)

## Patentansprüche

1. Verwendung von Bleichaktivatorgranulaten In Wasch-, Bleich-, Relnigungs- und Desinfektionsmitteln, **dadurch gekennzeichnet, dass** man solche Bleichaktivatorgranulate verwendet, die durch Mischen eines oder mehrerer Bleichaktivatoren mit einem oder mehreren Bindemitteln aus der Gruppe Cellulose oder Stärke oder deren Ether oder Ester und 0 Gew.-% der Gesamtmenge eines oder mehrerer wasserlöslicher Polymere aus der Gruppe Polyacrylsäure, Polymaleinsäure oder Copolymere aus Acrylsäure und Maleinsäure in ganz- oder teilneutralisierter Form, Aufsprühen von Wasser, das 100 Gew.% der Gesamtmenge des wasserlösilchen Polymers enthält, und anschließende Granulierung und Trocknung auf einen Wassergehalt von weniger als 2 Gew.-% erhalten werden, wobei die Gesamtmenge des wasserlöslichen Polymers 1 bis 5 Gew.-% beträgt.

2. Verwendung nach Anspruch 1, **dadurch gekennzeichnet, dass** man Bleichaktivatorgranulate verwendet, die eine oder mehrere Verbindungen aus der Gruppe der aktivierten Carbonsäureester, Carbonsäureanhydride, Lactone, Acylale, Oxamide, N-acylierte Amine, Amide, Lactame, Acyloxybenzolsulfonate, acylierte Zucker sowie Nitrile oder Nitrile, die eine quartäre Ammoniumgruppe tragen, als Bleichaktivator enthalten.

3. Verwendung nach Anspruch 1, **dadurch gekennzeichnet, dass** man Bleichaktivatorgranulate verwendet, die 50 bis 98 Gew.-% Bleichaktivator, 1 bis 45 Gew.-% Bindemittel und 1 bis 5 Gew.-% wasserlösliches Polymer enthalten.

4. Verwendung nach Anspruch 1, **dadurch gekennzeichnet, dass** man Bleichaktivatorgranulete verwendet, die 0 bis 20 Gew.-% eines oder mehrerer Zusatzstoffe enthalten.

5. Verwendung nach Anspruch 1, **dadurch gekennzeichnet,dass** man Bleichaktivatorgranulate verwendet, die nachträglich kompaktiert wurden.

6. Verwendung nach Anspruch 1, **dadurch gekennzeichnet, dass** man Bleichaktivatorgranulate verwendet, die mit einer Coatingsubstanz überzogen sind.

## Claims

1. The use of bleach activator granules in detergents, bleaches, cleaners and disinfectants, wherein bleach activator granules are used which are obtained by mixing one or more bleach activators with one or more binders from the group consisting of cellulose and starch and their ethers and esters and 0% by weight of the total amount of one or more water-soluble polymers from the group consisting of polyacrylic acid, polymaleic acid and copolymers of acrylic acid and maleic acid in completely or partially neutralized form, spraying-on of water comprising 100% by weight of the total amount of the water-soluble polymer and subsequent granulation and drying to a water content of less than 2% by weight, the total amount of the water-soluble polymer being from 1 to 5% by weight.

2. The use as claimed in claim 1, wherein bleach activator granules are used which comprise one or more compounds from the group consisting of activated carboxylic esters, carboxylic anhydrides, lactones, acylals, oxamides, N-acylated amines, amides, lactams, acyloxybenzenesulfonates, acylated sugars and also nitriles and nitriles carrying a quaternary ammonium group as bleach activator.

3. The use as claimed in claim 1, wherein bleach activator granules comprising from 50 to 98% by weight of bleach activator, from 1 to 45% by weight of binder and from 1 to 5% by weight of water-soluble polymer are used.

4. The use as claimed in claim 1, wherein bleach activator granules comprising from 0 to 20% by weight of one or more additives are used.

5. The use as claimed in claim 1, wherein bleach activator granules are used which were subsequently compacted.

6. The use as claimed in claim 1, wherein bleach activator granules coated with a coating substance are used.

## Revendications

1. Utilisation de granulats d'activateur de blanchiment dans des agents de lavage, de blanchiment, de nettoyage et de désinfection, **caractérisée en ce qu'**on utilise des granulats d'activateur de blanchiment qui sont obtenus par mélange d'un ou de plusieurs activateurs de blanchiment avec un ou plusieurs liants du groupe formé par la cellulose ou de l'amidon ou de leurs éthers ou esters et 0% en poids de la quantité totale d'un ou de plusieurs polymères solubles dans l'eau du groupe formé par le poly(acide acrylique), le poly(acide maléique) ou les copolymères d'acide acrylique et maléique sous forme totalement ou partiellement neutralisée, pulvérisation d'eau qui contient 100% en poids de la quantité totale du polymère soluble dans l'eau et granulation et séchage consécutifs à une teneur en eau inférieure à 2% en poids, la quantité totale du polymère soluble dans l'eau étant de 1 à 5% en poids.

2. Utilisation selon la revendication 1, **caractérisée en ce qu'**on utilise des granulats d'activateur de blanchiment, qui contiennent un ou plusieurs composés du groupe des esters d'acide carboxylique activé, des anhydrides d'acide carboxylique, des lactones, des acylales, des oxamides, des amines N-acylées, des amides, des lactames, des acyloxybenzènesulfonates, des sucres acylés ainsi que des nitriles ou des nitriles qui portent un groupe d'ammonium quaternaire, comme activateur de blanchiment.

3. Utilisation selon la revendication 1, **caractérisée en ce qu'**on utilise des granulats d'activateur de blanchiment, qui contiennent 50 à 98% en poids d'activateur de blanchiment, 1 à 45% en poids de liant et 1 à 5% en poids de polymère soluble dans l'eau.

4. Utilisation selon la revendication 1, **caractérisée en ce qu'**on utilise des granulats d'activateur de blanchiment qui contiennent 0 à 20% en poids d'un ou de plusieurs additifs.

5. Utilisation selon la revendication 1, **caractérisée en ce qu'**on utilise des granulats d'activateur de blanchiment qui sont compactés ultérieurement.

6. Utilisation selon la revendication 1, **caractérisée en ce qu'**on utilise des granulats d'activateur de blanchiment qui sont revêtus par une substance d'enrobage.
